# EUROPÄISCHE PATENTSCHRIFT

(11) **EP 1 455 038 B1**
(45) Veröffentlichungstag und Bekanntmachung des Hinweises auf die Patenterteilung: **06.07.2016**
(21) Anmeldenummer: 03028799.9
(22) Anmeldetag: 13.12.2003
(51) Int. Cl.: E05B 17/22, E05B 47/00, E05C 9/00

(54) **Schliessanlage, insbesondere Türverschluss, Fensterverschluss oder dergleichen**
Locking system, in particular door lock, window lock or similar
Système de verrouillage, notamment serrure de porte, serrure de fenêtre ou similaire

(30) Priorität: 07.03.2003 DE 20303780 U
(43) Veröffentlichungstag der Anmeldung: 08.09.2004
(73) Patentinhaber: Carl Fuhr GmbH & Co. KG, 42579 Heiligenhaus (DE)
(72) Erfinder: Roppelt, Hans-Peter, 42579 Heiligenhaus (DE); Tönges, Reiner, 42579 Heiligenhaus (DE)
(74) Vertreter: Lorenz, Bernd Ingo Thaddeus

(56) Entgegenhaltungen:
- EP-A- 0 977 222
- EP-A- 1 229 192
- EP-A1- 1 283 318
- WO-A-00/77330
- WO-A-01/18331
- FR-A- 2 667 105
- GB-A- 2 276 913
- US-A1- 3 729 603
- US-A1- 5 229 560
- US-A1- 6 046 681

## Beschreibung

Die Erfindung betrifft eine Schließanlage, insbesondere einen Türverschluss, Fensterverschluss oder dergleichen, mit einem elektromotorischen Antriebsaggregat für eine Treibstange an einem Türflügel und mit einer Strom- und Datenübertragungseinheit zur Übertragung von Leistungs- und Datenströmen von dem Türrahmen auf den Türflügel zur Versorgung des Antriebsaggregates. - Im Rahmen der Erfindung kann es sich bei dem Flügel auch um einen Fensterflügel und bei dem Rahmen um einen Blendrahmen handeln, weil die Erfindung nicht auf einen Türverschluss beschränkt ist, sondern auch einen Fensterverschluss oder dergleichen umfasst.

Aus dem Dokument FR 2 667 105 A1 ist eine Schließanlage mit einem elektromotorischen Antriebsaggregat für eine zur Schließanlage gehörende Treibstange an einem Türflügel bekannt. Die Anlage weist eine Stromübertragungseinheit zur Übertragung von Leistungsströmen von dem Türrahmen auf den Türflügel zur Versorgung des Antriebsaggregates auf. Die Stromübertragungseinheit ist als eine Federkontakteinheit mit Federkontakten am Türflügel und Gegenkontakten am Türrahmen oder umgekehrt ausgebildet, wobei der Federkontakteinheit rahmenseitig ein Transformator vorgeordnet ist. 15

Bei Schließanlagen mit einer Mehrpunktverriegelung, bei denen neben einem drücker- und schlüsselbetätigbaren Zentralschloss ein elektromotorisches Antriebsaggregat in der Ausführungsform eines Motorschlosses auf eine Treibstange arbeitet, die zur Betätigung einer Trabantenverbindung dient, besteht die Notwendigkeit, Leistungsströme und auch Datenströme für den elektromotorischen Antrieb von der Rahmenprofilseite auf den Tür- oder Fensterflügel zu übertragen, weil sich die elektrische Energiequelle auf der Rahmenprofilseite befindet. In diesem Zusammenhang ist ein Leitungsübergang bekannt, wonach die Versorgungsleitungen durch ein flexibles Rohr hindurchgeführt werden, welches einerseits rahmenseitig, andererseits flügelseitig befestigt ist. Dieser aufliegende und sichtbare Leitungsübergang ist in ästhetischer Hinsicht wenig ansprechend. Die Montage ist aufwändig und der Tür- oder Fensterflügel lässt sich nur in umständlicher Weise aushängen und versetzen. - Es ist allerdings auch eine Ausführungsform bekannt, wonach Versorgungsleitungen über ein flexibles Rohr überführt werden, welches in einem Gehäuse einliegt, das sich im Falzbereich befindet. In diesem Fall muss ebenfalls eine aufwändige Montage in Kauf genommen werden. Darüber hinaus wird der Öffnungswinkel des Türflügels oder Fensterflügels beschränkt und deren Aushängen und Versetzen bleibt umständlich. - Schließlich kennt man eine Ausführungsform, wonach die Versorgungsleitungen über eine hohle Lagerachse bzw. Scharnierachse übertragen werden. In diesem Fall stören Fertigungsaufwand, Montageaufwand und unverändert bleibt das Aushängen und Versetzen des Tür- oder Fensterflügels problematisch.

Der Erfindung liegt die Aufgabe zu Grunde, eine Schließanlage, insbesondere einen Türverschluss, Fensterverschluss oder dergleichen der eingangs beschriebenen Ausführungsform zu schaffen, bei dem eine Strom- und Datenübertragung zwischen Türrahmen und Türflügel verwirklicht ist, die sich durch leichte Montage/Demontage auszeichnet, in ästhetischer Hinsicht befriedigt, ein problemloses Ein- und Aushängen des Türflügels und einen herkömmlichen Öffnungswinkel ermöglicht sowie sich durch einfache und funktionssichere Bauweise auszeichnet.

Diese Aufgabe löst die Erfindung mittels einer Schließanlage, insbesondere Türverschluss, Fensterverschluss oder dergleichen, mit einem elektromotorischen Antriebsaggregat für eine zur Schließanlage gehörende Treibstange an einem Türflügel und mit einer Strom- und Datenübertragungseinheit zur Übertragung von Leistungs- und Datenströmen von dem Türrahmen auf den Türflügel zur Versorgung des Antriebsaggregates, wobei die Strom- und Datenübertragungseinheit als eine Federkontakteinheit mit Federkontakten am Türflügel und Gegenkontakten am Türrahmen oder umgekehrt ausgebildet ist, wobei die Federkontakteinheit auf der Türbandseite im Bereich des Türfalzes anordnungsbar ist und zumindest drei Federkontakte aufweist und wobei der Federkontakteinheit rahmenseitig eine Steuerungseinheit für das Antriebsaggregat und ein Transformator vorgeordnet sind.

Umgekehrt meint, dass sich die Federkontakte auch am Türrahmen und die Gegenkontakte am Türflügel befinden können. Beides gilt in gleicher Weise auch für Fensterflügel und Fensterrahmen. In der geschlossenen Flügel-/Rahmenstellung treffen die federnden Kontaktstifte auf die gegenüberliegenden Gegenkontakte und sorgen dadurch für die Übertragung von Leistungsströmen und Datenströmen. Erfindungsgemäß ist somit die Federkontakteinheit auf der Türbandseite im Bereich des Türfalzes angeordnet. Dadurch wird nicht nur eine verdeckte Unterbringung der Federkontakteinheit erreicht, sondern im Zuge der Öffnungsbewegung des Türflügels stehen die Federkontakte auf der Türband- bzw. Scharnierseite länger mit den Gegenkontakten in Verbindung als auf der gegenüberliegenden Seite, so dass mehr Zeit für die elektromotorische Antriebseinheit zur Verfügung steht, ihre Schließ- und Öffnungsfunktionen zu erfüllen. Das gilt umgekehrt auch im Zuge einer Schließbewegung des Türflügels, weil dann die Federkontakte auf der Türbandseite eher mit den Gegenkontakten in Berührung kommen als bei einer Montage der Federkontakteinheit auf der gegenüberliegenden Flügelseite, wenngleich eine solche Anordnung im Rahmen der Erfindung nicht ausgeschlossen ist.

Gemäß der Erfindung weist die Federkontakteinheit zumindest drei Federkontakte und selbstverständlich Gegenkontakte auf, um dreipolige Übertragungswege zu verwirklichen. Bei der dreipoligen Lösung werden zwei Pole für die Leistungsströme verwendet, während der dritte Pol zur Datenstromübertragung dient.

Erfindungswesentlich ist weiter, dass der Federkontakteinheit rahmenseitig eine Steuerungseinheit für das Antriebsaggregat und ein Transformator vorgesehen sind. Die Steuerungseinheit ermöglicht beispielsweise eine Fernbedienung des elektromotorischen Antriebsaggregates aber auch die Übertragung anderer Signale, die für die Funktion der Schließanlage erforderlich sind. Im Transformator lässt sich die Netzspannung von 230 V auf eine Betriebsspannung von 12 V transformieren. Die Steuerungseinheit weist vorzugsweise ein Steuerungsgehäuse mit einer Leiterplatine und zumindest zwei Leuchtdioden, zum Beispiel eine grüne und eine rote Leuchtdiode, zum Anzeigen des Verriegelungszustandes der Tür auf. Insoweit wird ein innenliegender Signalgeber verwirklicht. Es sind aber auch außenliegende Signalgeber wie ein beleuchteter Drücker oder eine beleuchtete Glasscheibe denkbar. Darüber hinaus besteht die Möglichkeit, den Ver- oder Entriegelungszustand der Tür durch kurzzeitiges Aufleuchten von Blinklichtern optisch anzuzeigen, wie das bei Pkws bereits üblich ist. Bei Türen können die insoweit erforderlichen Bauteile in vergleichbarer Art und Weise als Signalgeber dienen und von der Steuerungseinheit mit der benötigten Betriebsspannung versorgt werden.

Das Steuerungsgehäuse ist zweckmäßigerweise bis auf ein aufliegendes Gehäuseteil mit den Leuchtdioden, zum Beispiel ein Gehäusedeckel, in den als Hohlprofil ausgebildeten Türrahmen eingelassen. Diese versenkte Bauweise ist in optischer Hinsicht vorteilhaft. In dem aufliegenden Gehäuseteil kann eine Funkempfängerantenne untergebracht sein, die sich folglich außerhalb des von dem metallischen Hohlprofil gebildeten faradayschen Käfigs befindet. Ferner kann in dem aufliegenden Gehäuseteil ein Kabelkanal untergebracht sein, der zu mehreren am Steuerungsgehäuse angegossenen Kabelklemmen für Steuerleitungen führt. - Der Transformator ist zweckmäßigerweise unmittelbar hinter den Gegenkontakten angeordnet, um eine möglichst montagefreundliche und kompakte Bauweise zu verwirklichen. Ferner sieht die Erfindung vor, dass die vom Transformator ausgehenden Versorgungsleitungen für die Steuerungseinheit endseitig einen drehgesicherten Steckkontakt zum Einstecken in eine am Steuerungsgehäuse integrierte Anschlussbuchse aufweisen.

Der Transformator und die Gegenkontakte der Federkontakteinheit sind an einer U-Schiene mit an ihren Enden profilbezogenen Endkappen befestigt. Die Gegenkontakte sind als verhältnismäßig großflächige Kontakte zum Abdecken von unterschiedlichen Kammermaßen und zum Ausgleich von Fertigungsungenauigkeiten ausgebildet. Die von den Gegenkontakten abgehenden Leitungen sind am Steuergehäuse mittels angegossener Klemmnasen zuggesichert und in am Steuerungsgehäuse integrierte Anschlussbuchsen einsteckbar, um die Steuerungseinheit mit dem erforderlichen Leistungs- und Datenstrom zu versorgen.

Im Ergebnis wird eine Schließanlage mit einer Strom- und Datenübertragung zwischen Türrahmen bzw. Fensterrahmen und Türflügel bzw. Fensterflügel verwirklicht, die sich durch leichte Montage/Demontage auszeichnet, in ästhetischer Hinsicht befriedigt und ein problemloses Ein- und Aushängen der Flügel ebenso ermöglicht wie einen optimalen Öffnungswinkel. Darüber hinaus zeichnet sich die erfindungsgemäße Schließanlage durch eine einfache und funktionssichere Bauweise aus.

Im Folgenden wird die Erfindung anhand einer lediglich ein Ausführungsbeispiel darstellenden Zeichnung näher erläutert. Es zeigen:
- Fig. 1: eine Tür mit Türflügel, Türrahmen und Schließanlage in verkleinerter Darstellung,
- Fig. 2: einen türbandseitigen Querschnitt durch Türflügel und Türrahmen im Bereich einer Federkontakteinheit,
- Fig. 3: den Gegenstand nach Fig. 2 bei leicht geöffnetem Türflügel,
- Fig. 4: die Federkontakteinheit bei von den Gegenkontakten getrennten Federkontakten,
- Fig. 5: eine Ansicht auf die Federkontakteinheit und den Transformator in Richtung des Pfeiles X in Fig. 1 und
- Fig. 6: die Steuerungseinheit in Draufsicht und einseitig offener Seitenansicht mit angedeuteter Leiterplatine.

In den Figuren ist eine Schließanlage in der Ausführungsform eines Türverschlusses dargestellt, und zwar mit einem elektromotorischen Antriebsaggregat 1 für eine Treibstange 2 an einem Türflügel 3 und mit einer Strom- und Datenübertragungseinheit 4 zur Übertragung von Leistungs- und Datenströmen von dem Türrahmen 5 auf den Türflügel 3 zur Versorgung des Antriebsaggregates 1. Bei dem Antriebsaggregat 1 handelt es sich um ein Motorschloss, bei dem zwei Elektromotoren 6 über ein Getriebe 7 und eine Zahnstange 8 auf die Treibstange 2 arbeiten und über eine Leiterplatine 9 ansteuerbar sind. Ferner sind ein auf die Treibstange 2 arbeitendes Zentralschloss 10 und Trabantenverriegelungen 11 vorgesehen. Die Strom- und Datenübertragungseinheit ist als eine Federkontakteinheit 4 mit Federkontakten 12 am Türflügel 3 und Gegenkontakten 13 am Türrahmen 5 ausgebildet. Die Federkontakteinheit 4 ist auf der Türbandseite im Bereich des Türfalzes 14 angeordnet und weist zumindest drei Federkontakte 12 und Gegenkontakte 13 auf.

Der Federkontakteinheit 4 sind rahmenseitig eine Steuerungseinheit 15 für das Antriebsaggregat 1 und ein Transformator 16 vorgeordnet. Die Steuerungseinheit 15 weist ein Steuerungsgehäuse 17 mit einer Leiterplatine 18 und zumindest zwei Leuchtdioden 19 zum Anzeigen des Verriegelungszustandes der Tür auf. Zwischen den beiden Leuchtdioden 19 liegt eine Taste 20 zum Anlernen der Steuerung. Das Steuerungsgehäuse 17 ist bis auf ein aufliegendes Gehäuseteil 21 mit den Leuchtdioden 19, zum Beispiel Gehäusedeckel, in den als Hohlprofil ausgebildeten Türrahmen 5 eingelassen. In dem aufliegenden Gehäuseteil 21 ist eine Funkempfängerantenne untergebracht, was nicht gezeigt ist. Das gilt auch für die Unterbringung eines Kabelkanals im aufliegenden Gehäuseteil, der zu mehreren am Steuerungsgehäuse 17 angegossenen Kabelklemmen für Steuerleitungen führt. Der Transformator 16 ist unmittelbar hinter den Gegenkontakten 13 angeordnet. Die von dem Transformator 16 ausgehende Versorgungsleitung 22 für die Steuerungseinheit 15 weist endseitig einen nicht dargestellten drehgesicherten Steckkontakt zum Einstecken in eine am Steuerungsgehäuse 17 integrierte Anschlussbuchse auf. Die Gegenkontakte 13 der Federkontakteinheit 4 sind als großflächige Kontaktflächen ausgebildet und mit dem Transformator 16 an einer U-Schiene befestigt. Die von den Gegenkontakten 13 abgehenden Leitungen sind am Steuergehäuse 17 mittels angegossener Klemmnasen zuggesichert und ebenfalls in am Steuerungsgehäuse 17 integrierten Anschlussbuchsen einsteckbar.

## Patentansprüche

1. Schließanlage, insbesondere Türverschluss, Fensterverschluss oder dergleichen, mit einem elektromotorischen Antriebsaggregat für eine zur Schließanlage gehörende Treibstange an einem Türflügel und mit einer Strom- und Datenübertragungseinheit zur Übertragung von Leistungs- und Datenströmen von dem Türrahmen auf den Türflügel zur Versorgung des Antriebsaggregates,
wobei die Strom- und Datenübertragungseinheit als eine Federkontakteinheit (4) mit Federkontakten (12) am Türflügel (3) und Gegenkontakten (13) am Türrahmen (5) oder umgekehrt ausgebildet ist,
wobei die Federkontakteinheit (4) auf der Türbandseite im Bereich des Türfalzes (14) anordnungsbar ist und zumindest drei Federkontakte (12) aufweist und
wobei der Federkontakteinheit (4) rahmenseitig eine Steuerungseinheit (15) für das Antriebsaggregat (1) und ein Transformator (16) vorgeordnet sind.

2. Schließanlage nach Anspruch 1, **dadurch gekennzeichnet, dass** die Steuerungseinheit (15) ein Steuerungsgehäuse (17) mit einer Leiterplatine (18)
und zumindest zwei Leuchtdioden (19) zum Anzeigen des Verriegelungszustandes der Tür aufweist.

3. Schließanlage nach Anspruch 1 oder 2, **dadurch gekennzeichnet, dass** das Steuerungsgehäuse (17) bis auf ein aufliegendes Gehäuseteil (21) mit den Leuchtdioden (19), zum Beispiel Gehäusedeckel, in den als Hohlprofil ausgebildeten Türrahmen (5) eingelassen ist.

4. Schließanlage nach einem der Ansprüche 1 bis 3, **dadurch gekennzeichnet, dass** in dem aufliegenden Gehäuseteil (21) eine Funkempfängerantenne untergebracht ist.

5. Schließanlage nach einem der Ansprüche 1 bis 4, **dadurch gekennzeichnet, dass** in dem aufliegenden Gehäuseteil (21) ein Kabelkanal untergebracht ist, der zu mehreren am Steuerungsgehäuse (17) angegossenen Kabelklemmen für Steuerleitungen führt.

6. Schließanlage nach einem der Ansprüche 1 bis 5, **dadurch gekennzeichnet, dass** der Transformator (16) unmittelbar hinter den Gegenkontakten (13) angeordnet ist.

7. Schließanlage nach einem der Ansprüche 1 bis 6, **dadurch gekennzeichnet, dass** die vom Transformator (16) ausgehende Versorgungsleitung für die Steuerungseinheit (15) endseitig einen drehgesicherten Steckkontakt zum Einstecken in eine am Steuerungsgehäuse (17) integrierte Anschlussbuchse aufweist.

8. Schließanlage nach einem der Ansprüche 1 bis 7, **dadurch gekennzeichnet, dass** die Gegenkontakte (13) als großflächige Kontaktflächen ausgebildet sind.

9. Schließanlage nach einem der Ansprüche 1 bis 8, **dadurch gekennzeichnet, dass** die Gegenkontakte (13) und der Transformator (16) an einer U-Schiene befestigt sind.

10. Schließanlage nach einem der Ansprüche 1 bis 9, **dadurch gekennzeichnet, dass** die von den Gegenkontakten (13) abgehenden Leitungen am Steuerungsgehäuse (17) mittels angegossener Klemmnasen zuggesichert und in am Steuerungsgehäuse (17) integrierte Anschlussbuchsen einsteckbar sind.

## Claims

1. A locking system, in particular a door locking system, a window locking system, or similar, with an electromotive drive unit for a drive bar belonging to the locking system on a door leaf, and with a power and data transmission unit for purposes of transmitting power and data currents from the door frame to the door leaf for purposes of supplying the drive unit,
wherein the power and data transmission unit is designed as a spring contact unit (4) with spring contacts (12) on the door leaf (3) and mating contacts (13) on the door frame (5), or vice versa,
wherein the spring contact unit (4) can be arranged on the door hinge side in the region of the door rebate (14), and has at least three spring contacts (12), and wherein a control unit (15) for the drive unit (1) and a transformer (16) are arranged on the side of the frame prior to the spring contact unit (4).

2. The locking system in accordance with claim 1, **characterised in that** the control unit (15) has a control unit housing (17) with a printed circuit board (18), and at least two light emitting diodes (19) for purposes of displaying the locking state of the door.

3. The locking system in accordance with claim 1 or 2, **characterised in that** the control unit housing (17) is let into the door frame (5), designed as a hollow profile, up to an overlying part of the housing (21) with the light emitting diodes (19), for example, a housing cover.

4. The locking system in accordance with one of the claims 1 to 3, **characterised in that** a radio receiver aerial is housed in the overlying part of the housing (21).

5. The locking system in accordance with one of the claims 1 to 4, **characterised in that** a cable passage is housed in the overlying part of the housing (21), which leads to a plurality of cable clamps, cast onto the control housing (17), for control leads.

6. The locking system in accordance with one of the claims 1 to 5, **characterised in that** the transformer (16) is arranged immediately behind the mating contacts (13).

7. The locking system in accordance with one of the claims 1 to 6, **characterised in that** the supply lead for the control unit (15), exiting from the transformer (16), has at its end a plug contact, secured against rotation, for purposes of insertion into a connection socket integrated on the control housing (17).

8. The locking system in accordance with one of the claims 1 to 7, **characterised in that** the mating contacts (13) are designed as large surface area contact surfaces.

9. The locking system in accordance with one of the claims 1 to 8, **characterised in that** the mating contacts (13) and the transformer (16) are attached to a U-bar.

10. The locking system in accordance with one of the claims 1 to 9, **characterised in that** the leads exiting from the mating contacts (13) are protected against tensile forces on the control housing (17) by means of cast-on clamping lugs, and can be inserted into connection sockets integrated on the control housing (17).

## Revendications

1. Installation de fermeture, en particulier serrure de porte, serrure de fenêtre ou similaire, avec un agrégat d'entraînement à moteur électrique pour une bielle faisant partie de l'installation de fermeture sur un vantail de porte et avec une unité de transfert de courant et de données pour le transfert de courants de puissance et de données du châssis de porte vers le vantail de porte pour l'alimentation de l'agrégat d'entraînement,
dans laquelle l'unité de transfert de courant et de données est réalisée en tant qu'une unité de contacts à ressort (4) avec des contacts à ressort (12) sur le vantail de porte (3) et des contre-contacts (13) sur le châssis de porte (5) ou vis-versa,
dans laquelle l'unité de contacts à ressort (4) peut être disposée du côté de penture dans la zone de la battée (14) et présente au moins trois contacts à ressort (12), et
dans laquelle, du côté du bord, on dispose, en amont de l'unité de contacts à ressort (4), une unité de commande (15) pour l'agrégat d'entraînement (1) et un transformateur (16).

2. Installation de fermeture selon la revendication 1, **caractérisée en ce que** l'unité de commande (15) présente un boîtier de commande (17) avec une carte de circuit imprimé (18) et au moins deux diodes électroluminescentes (19) pour l'indication de l'état de verrouillage de la porte.

3. Installation de fermeture selon la revendication 1 ou 2, **caractérisée en ce que** le boîtier de commande (17), à l'exception d'une partie de boîtier (21) en saillie avec les diodes électroluminescentes (19), par exemple le couvercle de boîtier, est enchâssé dans le châssis de porte (5) réalisé en tant que profilé creux.

4. Installation de fermeture selon l'une des revendications 1 à 3, **caractérisée en ce qu'**une antenne de réception radio est logée dans la partie de boîtier en saillie (21).

5. Installation de fermeture selon l'une des revendications 1 à 4, **caractérisée en ce qu'**un canal de câble est logé dans la partie de boîtier en saillie (21), lequel mène vers plusieurs serre-câbles pour des lignes de commande faisant corps avec le boîtier de commande (17).

6. Installation de fermeture selon l'une des revendications 1 à 5, **caractérisée en ce que** le transformateur (16) est disposé directement derrière les contre-contacts (13).

7. Installation de fermeture selon l'une des revendications 1 à 6, **caractérisée en ce que** la ligne d'alimentation pour l'unité de commande (15) partant du transformateur (16) présente, du côté d'extrémité, un contact à fiche protégé contre la rotation pour l'enfichage dans une douille de jonction intégrée dans le boîtier de commande (17).

8. Installation de fermeture selon l'une des revendications 1 à 7, **caractérisée en ce que** les contre-contacts (13) sont réalisés en tant que surfaces de contact à grande surface.

9. Installation de fermeture selon l'une des revendications 1 à 8, **caractérisée en ce que** les contre-contacts (13) et le transformateur (16) sont fixés sur un rail en U.

10. Installation de fermeture selon l'une des revendications 1 à 9, **caractérisée en ce que** les lignes partant des contre-contacts (13) sont protégées contre la traction au niveau du boîtier de commande (17) au moyen de nez de serrage faisant corps avec celui-ci et peuvent être insérées dans des douilles de jonction intégrées dans le boîtier de commande (17).
